# FASCICULE DE BREVET EUROPEEN

(11) **EP 1 142 063 B1**
(45) Date de publication et mention de la délivrance du brevet: **18.02.2004**
(21) Numéro de dépôt: 99964743.1
(22) Date de dépôt: 30.12.1999
(51) Int. Cl.: H01Q 5/00, H01Q 21/20, H01Q 3/26, H01Q 3/24

(54) **DISPOSITIF DE TELECOMMUNICATION A RESEAUX A BALAYAGE ELECTRONIQUE CONFORME ET TERMINAL DE TELECOMMUNICATION ASSOCIE**
TELEKOMMUNIKATIONSGERÄT MIT GEFORMTER GRUPPENANTENNE UNTER VERWENDUNG VON ELEKTRONISCHER STRAHLSCHWENKUNG UND DAZUGEHÖRIGES TELEKOMMUNIKATIONS-ENDGERÄT
TELECOMMUNICATION DEVICE WITH SHAPED ELECTRONIC SCANNING ARRAYS AND ASSOCIATED TELECOMMUNICATION TERMINAL

(30) Priorité: 31.12.1998 FR 9816741
(43) Date de publication de la demande: 10.10.2001
(73) Titulaire: THOMSON multimedia, 92100 Boulogne Billancourt (FR)
(72) Inventeur: LOUZIR, Ali, Thomson Multimedia, F-92648 Boulogne Cedex (FR)
(74) Mandataire: Ruellan-Lemonnier, Brigitte
(86) Numéro de dépôt international: PCT/FR1999/003319
(87) Numéro de publication internationale: WO 2000/041265

(56) Documents cités:
- EP-A- 0 512 487
- FR-A- 2 764 140
- US-A- 3 940 770
- US-A- 4 101 895
- US-A- 4 605 932
- US-A- 4 980 692
- US-A- 5 216 430
- US-A- 5 650 788

## Description

La présente invention se rapporte au domaine des télécommunications, notamment hyperfréquences, et concerne plus particulièrement un dispositif de télécommunications à réseaux à balayage électronique conformé. Elle concerne également un terminal de télécommunications dans un système de constellation par satellites et un terminal de communication sans fil pour communiquer avec des équipements domestiques.

Jusqu'à présent, les télécommunications commerciales par satellite ont été réalisées en quasi-totalité par les satellites géostationnaires, particulièrement intéressants en raison de leurs positions relatives immuables dans le ciel. Or, le satellite géostationnaire présente des inconvénients majeurs tel que des atténuations importantes des signaux transmis liées à la distance séparant les antennes usagers du satellite géostationnaire (de l'ordre de 36000 kilomètres, les pertes correspondantes s'élevant alors à environ 205 dB dans la bande Ku) et des délais de transmission (typiquement de l'ordre de 250 ms à 280 ms) devenant ainsi nettement perceptibles et gênants notamment pour des applications en temps réel telles que la téléphonie, la vidéoconférence, etc... Par ailleurs, l'orbite géostationnaire, située dans le plan équatorial, pose un problème de visibilité pour les régions à latitudes élevées, les angles d'élévation devenant très faibles pour les régions proches des pôles.

Les alternatives à l'emploi du satellite géostationnaire sont :
- l'utilisation de satellites sur des orbites elliptiques inclinées, le satellite étant alors quasi stationnaire au-dessus de la région située à la latitude de son apogée pendant une durée pouvant atteindre plusieurs heures,
- la mise en oeuvre de constellations de satellites en orbites circulaires, notamment en orbite basse ("Low Earth Orbit" ou LEO en langue anglaise) ou en orbite moyenne ("Mid Earth Orbit" ou MEO en langue anglaise), les satellites de la constellation défilant à tour de rôle en visibilité du terminal usager pendant une durée allant d'une dizaine de minutes à environ une heure.

Dans les deux cas, le service ne peut être assuré en permanence par un seul satellite, la continuité du service imposant le défilement au-dessus de la zone de service de plusieurs satellites se succédant les uns aux autres.

On connaît déjà, notamment par la demande EP-A-0512487 (Alcatel Space), un dispositif de télécommunications à réseaux de balayage électronique comportant M alignements de sources rayonnantes (13) agencés selon une génératrice (12) d'une surface de révolution et un commutateur couplant lesdits M alignements à N lignes d'un réseau de combineurs/diviseurs (NLM), ledit commutateur étant apte à alimenter N alignements adjacents à un instant donné ; un unique déphaseur étant relié à chaque génératrice d'éléments rayonnants.

D'autre part, le brevet US 4,605,932 décrit une structure rayonnante à réseaux de balayage comprenant des premier et second réseaux de sources agencés selon des surfaces à symétrie de révolution superposées pour fonctionner autour d'une première et d'une deuxième fréquence centrale :
La présente invention concerne un perfectionnement aux structures ci-dessus.
La présente invention a pour objet un dispositif de télécommunication à réseaux à balayage électronique du type comportant M premiers alignements (90, ...97) de premières sources rayonnantes (5) en réseaux, lesdites sources étant alignées selon une génératrice d'une surface de révolution, et un commutateur (12) couplant lesdits M alignements à N lignes d'un réseau (14) de combineurs / diviseurs, avec N<M, ledit commutateur étant apte à alimenter N alignements adjacents à un instant donné de manière à contrôler la direction en azimuth, caractérisé en ce qu'il comporte de plus des déphaseurs (10) intercalés entre les sources rayonnantes d'une même génératrice et un contrôleur (40) pour contrôler le commutateur et les déphaseurs (10) de manière à ajuster le diagramme de rayonnement résultant desdits N alignements selon la direction en élévation.

Selon une caractéristique supplémentaire, des seconds déphaseurs (190, 191, 192, 193) commandent chacun un déphasage supplémentaire des N alignements alimentés, ledit déphasage variant selon un gradient de phase de sorte que chaque source des N alignements alimentés soit alimentée de manière équiphase.

Selon encore une autre caractéristique supplémentaire, il comporte de plus M' seconds alignements de secondes sources rayonnantes disposés sur un second substrat superposé au premier substrat, lesdites première et seconde sources étant disposées de manière à ne pas être en regard les unes avec les autres, les seconds alignements de secondes sources rayonnantes fonctionnant à une fréquence centrale différente de celle des premiers alignements de premières sources rayonnantes.

Selon un mode de réalisation préférentiel, à chaque position du satellite, à un instant donné, dans l'espace de rayonnement radioélectrique du dispositif, correspond un couple de valeurs (N, ΔΦ), N correspondant à N alignements adjacents alimentés par ledit commutateur et ΔΦ représentant la valeur du déphasage introduit par lesdits premiers déphaseurs aux sources des N alignements.

D'autres caractéristiques et avantages de la présente invention ressortiront de la description des exemples de réalisation et des variantes qui vont suivre, pris à titre d'exemples non limitatifs, en référence aux figures annexées dans lesquelles :
- la figure 1 représente un schéma en perspective d'un dispositif selon l'invention,
- la figure 2.a représente un mode de réalisation du dispositif selon l'invention alors que les figures 2.b et 2.c représentent des variantes du mode de réalisation de la figure 2.a selon des spécifications différentes du système de satellites,
- la figure 3 représente une pluralité d'alignements selon un mode de réalisation de l'invention,
- les figures 4.a et 4.b représentent des variantes schématiques du mode de réalisation de la figure 3,
- la figure 5.a représente une variante de réalisation d'un alignement selon l'invention alors que la figure 5.b représente une succession d'alignements selon cette variante,
- la figure 6 représente une variante du mode de réalisation de la figure 3,
- la figure 7 représente une variante du dispositif selon l'invention,
- la figure 8 représente un mode de réalisation d'un circuit d'émission/réception de signaux selon l'invention,
- la figure 9 représente une variante du dispositif selon l'invention,
- la figure 10.a représente schématiquement les premiers déphaseurs selon l'invention alors que les figures 10.b et 10.c représentent des modes de réalisation de ces déphaseurs.

Pour simplifier la description, les mêmes références seront utilisées dans ces dernières figures pour désigner les éléments remplissant des fonctions identiques.

La figure 1 représente un schéma en perspective d'un dispositif 1 selon l'invention. Celui-ci comprend un substrat conique 2 de sommet O, de demi-angle au sommet α et de rayon R sur sa base circulaire 3. Le substrat repose lui-même sur un support conique non représenté. Sur cette figure, il a été illustré une pluralité de génératrices 4 reliant le sommet O avec la base 3 selon un plan normal à cette base. Pour des raisons de clarté, des pastilles rayonnantes 5 ne sont illustrées que sur l'une des génératrices 4, l'ensemble des pastilles rayonnantes en réseau sur un génératrice formant un alignement, mais l'ensemble des alignements sont agencés sur l'enveloppe du cône pour couvrir un champ de rayonnement de 360°. Pour de plus amples détails sur les alignements, on pourra se référer à l'ouvrage "Techniques de l'ingénieur" E3280 Antennes, Chapitre 3 : Alignements. Sur la figure 1, le dispositif 1 capte les signaux provenant d'un satellite 6 selon un diagramme 7. Dans la configuration telle que représentée, le dispositif 1 capte le satellite sans dépointage en élévation de son diagramme de rayonnement 7. Il est illustré en pointillés le dépointage maximal de ce diagramme défini par les caractéristiques du dispositif pour que celui-ci ait un angle de captation des satellites en élévation allant de 0° à 90°. Le dépointage en élévation est défini par un déphasage du diagramme de rayonnement pour un groupe d'alignements alimentés donné.

La figure 2.a représente schématiquement un mode de réalisation du dispositif selon l'invention. Selon les spécifications de ce premier mode de réalisation, le dispositif doit couvrir un champ de rayonnement par rapport à l'horizontale de 0° à 90° en élévation. Dans ce contexte, l'angle α est déterminé égal à 45°. De cette manière, des réseaux de centre de phase 80, 81 subissent un déphasage permettant un dépointage allant de-45° à 45° par rapport à des axes de visée optimaux sans dépointage respectifs 800, 810.

Les figures 2.b et 2.c représentent des variantes du mode de réalisation de la figure 2.a selon des spécifications différentes du système de satellites à défilement. Dans le cas de la figure 2.b, où la spécification du système permet un angle de captation des satellites à l'horizon local de 10°, l'angle α est de 50° alors que, sur la figure 2.c, dans le cas où le système de satellites comporte un nombre important de satellites défilant selon des trajectoires prédéfinies, assurant ainsi l'existence de plusieurs satellites dans l'espace de rayonnement en un instant donné, l'angle de captation minimal par rapport à l'horizon local peut être fixé à 40°, ce qui détermine l'angle α à une valeur de 65°.

La figure 3 représente une pluralité d'alignements 90, 91, ...97 en réseau de pastilles rayonnantes 5 circulaires, deux pastilles 5 adjacentes étant séparées par un déphaseur 10 ajustable. On notera que, dans la suite, on ne décrira que les éléments d'un réseau correspondant à une même surface 45, 46 (voir figure 9), la description du second réseau étant identique quant à sa constitution, seul le positionnement des pastilles en regard de chaque réseau est explicité dans la suite. En l'occurrence, le réseau qui sera décrit sera celui utilisé pour la réception des signaux. Le second réseau utlisé pour l'émission de signaux ne sera pas décrit mais sa constitution demeure la même que celle du réseau de réception (pastilles rayonnantes, déphaseurs, connexions à un commutateur par des bornes 110, ...117 décrits ci-après). Chaque alignement 90, 91, ...97 possède chacun deux extrémités, l'une comportant une pastille rayonnante et l'autre comportant une pastille rayonnante reliée respectivement à des bornes 110, 111, ... 117 d'un commutateur 12. Le commutateur est relié à un combineur/diviseur 14 par quatre lignes (N=4) d'alimentation 130, 131, 132, 133. Le commutateur 12 permet grâce à un signal de commande Sc provenant d'un microcontrôleur 40 d'alimenter quatre alignements, par exemple 90 à 93, parmi les sept (M=7) alignements du réseau. Il est à souligner qu'il n'a été figuré qu'un nombre limité de pastilles et d'alignements dans un but de clarté des dessins mais le nombre d'alignements est de l'ordre d'une centaine. La sélection de ces quatre alignements 90 à 93 est réalisée selon une méthode de sélection préétablie à partir d'une table contenue dans une mémoire morte 41 et comprenant un éphéméride des positions des satellites au cours du temps et/ou en tenant compte du niveau des signaux reçus sur le circuit de réception. Dans ce dernier cas, le microcontrôleur comporte dans une mémoire morte une valeur seuil. Lors de la réception de signaux dont le niveau descend en dessous de la valeur seuil, le microcontrôleur commande l'alimentation de quatre alignements adjacents, par exemple 91 à 94. En tout état de cause, il faut que trois des alignements sélectionnés se retrouvent parmi les alignements précédemment alimentés pour permettre un suivi régulier et sans à-coups. Si le diagramme de rayonnement généré par ces quatre alignements ne permet pas une réception avec un niveau adéquat, le microcontrôleur continue sa commutation de manière circulaire vers quatre autres alignements adjacents jusqu'à ce que la condition requise de niveau supérieur à la valeur seuil soit remplie. Bien entendu, la méthode de sélection des N alignements n'est pas limitée aux méthodes décrites ci-dessus et pourra être étendue à toute autre méthode. Les quatre alignements alimentés sont reliés aux quatre lignes 130 à 133 du combineur/diviseur dont la sortie/entrée est reliée par une liaison 15 avec un circuit d'émission/réception décrit dans la suite. Chaque alignement 90 à 97 est disposée sur la surface du cône 2 selon une génératrice 4 de celui-ci. Les pastilles sont excitées par des lignes d'alimentation 50, les pastilles et les lignes 50 étant gravées sur la surface supérieure du substrat orientée vers l'espace de rayonnement du dispositif. Bien entendu, en utilisant deux couches de substrat, les pastilles et les lignes d'excitation peuvent être gravées sur des faces opposées.

Les figures 4.a et 4.b représentent des variantes du mode de réalisation de la figure 3. Sur la figure 2, un même déphaseur 10 est commun à deux alignements 900, 901 alors que sur la figure 4.b, un même déphaseur 10 est commun à quatre alignements 902, 903, 904, 905. L'alimentation des alignements 90, 91, ...97 peut se faire, selon la figure 4.a, par groupes de deux alignements ou, selon la figure 4.b, par groupes de quatre, ou plus. Ceci permet de réduire le nombre total de déphaseurs pour le réseau (typiquement ce nombre est divisé par deux, quatre, ... et de façon générale divisé par i), puisque deux, quatre (de façon générale i) pastilles appartenant à des alignements adjacents ont leur phase ajustées par un même déphaseur. Ce regroupement des alignements permet aussi de réduire le nombre de ports 110 à 117, ce qui réduit la complexité et à fortiori le coût du commutateur. Le commutateur comportant initialement M ports pour le réseau de réception pour les M alignements des sources du réseau de réception (M autres ports étant destinés aux connexions des M alignements des sources du réseau d'émission) et N ports pour les lignes reliées au combineur/diviseur, peut, grâce à l'invention, arborer uniquement m ports pour les M alignements et n ports pour les lignes reliées au combineur / diviseur avec m et n tels que : m < M, m = M/k, et n < N, et n = N/k avec k = 2, 4, ...i.

La figure 5.a représente une autre variante d'un alignement de pastilles 18. Chaque pastille 18 est rectangulaire, de hauteur L constante selon la hauteur du cône 2 et de largeur W augmentant, selon une loi prédéfinie, par exemple linéairement, en fonction inverse de la distance de la pastille à la base 3 du cône. La constance de la hauteur L pour une même surface permet pour les patchs de fonctionner à une même fréquence. D'autre part, la réduction de la largeur W telle que mentionnée ci-dessus permet :
- aux pastilles d'un même réseau qui sont proches du sommet de ne pas être trop proches les uns des autres, minimisant ainsi les interférences,
- d'espacer suffisamment les pastilles d'un même réseau proches du sommet pour ne pas être en regard de pastilles du second réseau selon une coupe normale des surfaces comprenant les sources.

La figure 5.b représente une succession d'alignements de pastilles 18 selon la variante de la figure 5.a. Cette succession est disposée sur un plan avant d'être conformée en un cône.

La figure 6 représente une variante de la figure 3. Sur la figure 6, entre chaque ligne 130, 131, 1.32, 133 et chaque borne d'entrée/sortie correspondante du combineur/diviseur 14 se trouve un déphaseur 190, 191, 192, 193 permettant un ajustement supplémentaire des phases correspondantes à chaque alignement ou groupe d'alignements auquel il est associé. Cet ajustement est contrôlé par le microcontrôleur 40.

Selon une variante de l'invention illustrée sur la figure 7, le dispositif -1 a une forme tronconique. Cette configuration est intéressante pour des angles d'élévation faibles. Elle est également plus adaptée pour conserver des distances quasi-constantes entre pastilles appartenant à deux alignements adjacents. En effet, dans le cas d'un dispositif conique, les pastilles rayonnantes proches du sommet 0 souffrent d'être proches les unes des autres comparativement à celles proches de la base.

La figure 8 représente un mode de réalisation d'un circuit d'émission/réception 20 relié au combineur/diviseur 14 de la figure 3. Celui-ci comprend un circulateur 21 dont une entrée est reliée à un circuit d'émission 22 de signaux, une sortie est reliée à un circuit de réception 23 de signaux et une entrée/sortie est reliée au combineur/diviseur 14 via la ligne 15. Le circuit de réception 23 comprend successivement dans le sens de réception des signaux, un filtre de réception 24 passe-bande filtrant autour de la fréquence centrale de réception, un amplificateur 25 faible bruit, un mélangeur 26 recevant sur une première entrée le signal filtré par le filtre 24 et amplifié par l'amplificateur 25 et sur une seconde entrée un signal de sortie d'un oscillateur local 27. La sortie du mélangeur fournit un signal de fréquence intermédiaire pour une unité intérieure d'une habitation non représentées sur laquelle est placé le dispositif d'émission/réception selon l'invention. Le circuit d'émission 22 comprend dans le sens d'émission de signaux un mélangeur 28 dont une première entrée reçoit un signal en fréquence intermédiaire de l'unité intérieure, une seconde entrée provenant d'un oscillateur local 29 transposant en fréquence d'émission le signal d'entrée du mélangeur. Le signal de sortie de ce dernier attaque l'entrée d'un amplificateur 30 de puissance. La sortie de l'amplificateur est reliée à l'entrée d'un filtre d'émission 31 passe-bande filtrant ledit signal autour de la fréquence d'émission pour le délivrer à l'entrée du circulateur 21. Ainsi, le circuit 23 est un circuit de conversion en fréquence intermédiaire alors que le circuit 22 est un circuit de conversion en fréquence d'émission, généralement en hyperfréquences. La sortie du mélangeur 26 délivrant le signal en fréquence intermédiaire pour l'unité intérieure est également reliée au microcontrôleur 40 qui utilise le signal reçu pour détecter son niveau comme précédemment expliqué. Ainsi, le circuit 20 permet de recevoir les signaux de réception provenant du premier réseau de réception décrit ci-dessus et de transmettre au second réseau les signaux à émettre.

Cette superposition de plusieurs couches de substrats est mise en oeuvre dans plusieurs buts :
- en vue de pouvoir recevoir deux satellites simultanément. Selon cette variante, un réseau peut être dédié à la réception/émission de signaux relatif à un premier satellite alors que la seconde est dédiée à la réception/émission de signaux relatif à un second satellite. Comme précédemment mentionné, il est nécessaire que les pastilles de chacune des surfaces ne se superposent pas, de sorte que les pastilles de la surface supérieure ne perturbent pas l'émission/ réception de signaux des pastilles de la surface inférieure,
- une surface peut être dédiée à l'émission et la seconde pour la réception, comme précédemment envisagé. On n'utilise alors pas de circulateur mais on a deux accès directs : un à l'emission et un à la réception. Cela permet d'optimiser séparément chaque réseau (fréquence centrale de fonctionnement, largeur de bande, diagramme de rayonnement, etc...). Dans ce cas également, afin de réduire le couplage entre émission et réception, les pastilles ne se superposent pas.

Selon une variante décrite sur la figure 9, dans le but d'élargir la bande passante du dispositif selon l'invention, à chaque réseau (respectivement premier et second réseau) dit réseau principal est associé un réseau auxiliaire comportant également des pastilles rayonnantes. Il a été représenté un couple de couches pour un même réseau principal. Sur la couche (dite surface) de substrat supérieure 45 ( sans plan de masse ) sont gravées des pastilles superposées aux pastilles de la couche inférieure 46. Chaque réseau de pastilles du substrat supérieur résonne autour d'une fréquence centrale légèrement décalée avec celle du réseau en regard duquel il se trouve, pour permettre un élargissement de la bande de fréquence de fonctionnement du couple de réseau composé des deux réseaux principal et auxiliaire en regard.

La figure 10.a illustre, encadré de pointillés, un déphaseur 10 de bornes 1, 2, à diodes, pour le contrôle du déphasage ΔΦ entre les pastilles d'un alignement, ce qui fixe le dépointage du faisceau en élévation θ tel que :$\text{ΔΦ = 2Πd * sinθ /λ.}$

La figure 10.b est un mode de réalisation de ce déphaseur. Celui-ci comprend des diodes à capacités variables 341, 342 ("variable capacitor" ou "varactors" en langue anglaise) identiques placées aux ports 3, 4 d'un coupleur hybride 3dB/90°. Le microcontrôleur varie la tension de polarisation de ces diodes, ce qui modifie la capacité de jonction de ces dernières et donc le coefficient de réflexion de ces diodes. Le déphasage entre les ports 1 et 2 s'en trouve modifié. Ainsi, le microcontrôleur commande de manière continue les variations de phase des déphaseurs.

La figure 10.c représente un autre mode de réalisation du déphaseur : il comporte deux diodes varactor 351, 352 placées sur la ligne de transmission entre les ports 1 et 2 et le déphasage entre les ports 1 et 2 est contrôlé par la tension de polarisation de ces diodes.

Le dispositif selon l'invention peut être avantageusement utilisé, mais non exclusivement, pour la réception et/ou l'émission dans un système de communication par satellites, notamment à défilement, ou dans un système domotique pour la liaison entre différents équipements domestiques.

Bien entendu, l'invention n'est pas limitée aux modes de réalisation et variantes tels que décrits. Ainsi le dispositif 1 selon l'invention a été décrit autour d'une surface 2 conique. Toute autre surface à symétrie de révolution peut-être envisagée. En outre, il est également envisageable une surface 2 à symétrie de révolution tronquée selon au moins une coupe normale de la surface passant par l'axe central de surface. Dans ce cas de figure, la révolution n'est donc plus totale à 360° mais sera partielle.

## Revendications

1. Dispositif de télécommunication à réseaux à balayage électronique du type comportant M premiers alignements (90, ...97) de premières sources rayonnantes (5) en réseaux, lesdites sources étant alignées selon une génératrice d'une surface de révolution, et un commutateur (12) couplant lesdits M alignements à N lignes d'un réseau (14) de combineurs / diviseurs, avec N<M, ledit commutateur, étant apte à alimenter N alignements adjacents à un instant donné de manière à contrôler la direction en azimut, **caracterisé en ce qu'**il comporte de plus des déphaseurs (10) intercalés entre les sources rayonnantes d'une même génératrice et un contrôleur (40) pour contrôler le commutateur et les déphaseurs (10) de manière à ajuster le diagramme de rayonnement résultant desdits N alignements selon la direction en élévation.

2. Dispositif selon la revendication 1, **caractérisé en ce que** les sources rayonnantes sont formées par des pastilles gravées sur un substrat formant ladite surface de révolution et directement excitées par des lignes imprimées se trouvant dans le même plan que lesdites pastilles.

3. Dispositif selon la revendication 1, **caractérisé en ce que** la surface de rayonnement de chaque source rayonnante est fonction croissante de la distance séparant ladite source avec le point de couplage (110, ...117) de l'alignement (90, ...97) auquel appartient ladite source avec ledit commutateur.

4. Dispositif selon les revendications 1 et 2, **caractérisé en ce que** les dimensions de chaque source rayonnante sont déterminées pour que, selon un alignement, elle fonctionne à une même fréquence centrale déterminée.

5. Dispositif selon les revendications 1 à 4, **caractérisé en ce qu'**un même déphaseur (10) est commun à plusieurs alignements de manière à pouvoir ajuster la phase de plusieurs sources.

6. Dispositif selon les revendications 1 à 5, **caractérisé en ce que** des seconds déphaseurs (190, 191, 192, 193) commandent chacun un déphasage supplémentaire des N alignements alimentés, ledit déphasage variant selon un gradient de phase de sorte que chaque source des N alignements alimentés soit alimentés de manière équiphase.

7. Dispositif selon les revendications 1 à 6, **caractérisé en ce que** la surface de révolution est constituée par un cône ou un tronc de cône.

8. Dispositif selon les revendications 1 à 7, **caractérisé en ce qu'**il comporte de plus M' seconds alignements de secondes sources rayonnantes disposés sur un second substrat superposé au premier substrat, lesdites première et seconde sources étant disposées de manière à ne pas être en regard les unes avec les autres, les seconds alignements de secondes sources rayonnantes fonctionnant à une fréquence centrale différente de celle des premiers alignements de premières sources rayonnantes.

9. Dispositif selon l'une des revendications 1 à 8, **caractérisé en ce qu'**à chaque position du satellite, à un instant donné, dans l'espace de rayonnement radioélectrique du dispositif correspond un couple de valeurs (N, ΔΦ), N correspondant à N alignements adjacents alimentés par ledit commutateur et ΔΦ représentant la valeur du déphasage introduit par lesdits premiers déphaseurs aux sources des N alignements.

## Patentansprüche

1. Telekommunikationsgerät mit elektronischen Abtastanordnungen vom Typ mit M ersten Ausrichtungen (90, ... 97) von ersten strahlenden Quellen (5), wobei die Quellen entlang einer Mantellinie einer Drehoberfläche ausgerichtet sind, und einem Schalter (12), der die M Ausrichtungen von N Zeilen einer Anordnung (14) von Kombinierern/Teilern verbindet, wobei N < M ist und der Schalter in einem bestimmten Zeitpunkt N benachbarte Ausrichtungen derart speist, dass die Azimutrichtung gesteuert wird,
**dadurch gekennzeichnet, dass**
das Gerät zusätzlich Phasenschieber (10) zwischen den strahlenden Quellen derselben Mantellinie und einer Steuereinheit (40) zur Steuerung des Schalters und der Phasenschieber (10) aufweist, um dadurch das Strahlungsmuster aus den N Ausrichtungen gemäß der Elevationsrichtung einzustellen.

2. Vorrichtung nach Anspruch 1, **dadurch gekennzeichnet, dass** die strahlenden Quellen durch auf einem Substrat geätzte Plättchen bestehen, die die genannte Drehoberfläche bilden und direkt durch die gedruckten Leitungen angeregt werden, die sich in derselben Ebene wie die Plättchen befinden.

3. Vorrichtung nach Anspruch 1, **dadurch gekennzeichnet, dass** die Drehoberfläche jeder strahlenden Quelle mit dem Abstand zunimmt, der die Quelle von dem Verbindungspunkt (110, ...117) der Ausrichtung (90, ...97) trennt, zu der die Quelle mit dem Schalter gehört.

4. Vorrichtung nach Anspruch 1 und 2, **dadurch gekennzeichnet, dass** die Abmessungen jeder strahlenden Quelle so bestimmt sind, dass sie entlang einer Ausrichtung bei derselben vorbestimmten Mittenfrequenz arbeitet.

5. Vorrichtung nach Anspruch 1 bis 4, **dadurch gekennzeichnet, dass** derselbe Phasenschieber (10) für mehrere Ausrichtungen gemeinsam ist, derart, dass er die Phase mehrerer Quellen einstellen kann.

6. Vorrichtung nach Anspruch 1 bis 5, **dadurch gekennzeichnet, dass** die zweiten Phasenschieber (190, 191, 192, 193) jeder eine zusätzliche Phasenschiebung von N Zuführausrichtungen speist, wobei die Phasenverschiebung sich entsprechend einem Phasengradienten ändert, derart, dass jede Quelle von N Speiseausrichtungen mit gleicher Phase gespeist wird.

7. Vorrichtung nach Anspruch 1 bis 6, **dadurch gekennzeichnet, dass** die Drehoberfläche durch einen Kegel oder einen Kegelstumpf gebildet wird.

8. Vorrichtung nach Anspruch 1 bis 7, **dadurch gekennzeichnet, dass** sie außerdem M' zweite Ausrichtungen von zweiten strahlenden Quellen enthält, die auf einem zweiten Substrat dem ersten Substrat überlagert sind, und dass die erste und die zweite Quelle derart angeordnet sind, dass sie nicht einander gegenüberliegen, und die zweiten Ausrichtungen der zweiten strahlenden Quellen bei einer Mittenfrequenz arbeiten, die sich von den ersten Ausrichtungen der ersten strahlenden Quellen unterscheidet.

9. Vorrichtung nach einem der Ansprüche 1 bis 8, **dadurch gekennzeichnet, dass** bei jeder Stellung des Satelliten zu einem bestimmten Zeitpunkt, in dem Abstand der radioelektrischen Strahlung der Vorrichtung ein Paar von Werten (N, ΔΦ) entspricht wobei der Wert N nebeneinander liegenden Ausrichtungen entspricht, die durch denselben Schalter gespeist werden, und ΔΦ der Phasenverschiebung entspricht, die durch die ersten Phasenschieber den Quellen von N Ausrichtungen zugeführt werden.

## Claims

1. Telecommunications device with electronic scanning arrays of the type comprising M first alignments (90, ...97) of first radiating sources (5) in arrays, the said sources being aligned along a generatrix of a surface of revolution, and a switch (12) coupling the said M alignments to N lines of an array (14) of combiners/dividers, where N < M, the said switch being capable of feeding N adjacent alignments at a given instant ton control the azimuthal direction, **characterized in that**, in addition, it comprises phase shifters (10) inserted between the radiating sources of the same generatrix and a controller (40) to control the switch and the phase shifters (10) so as to adjust the radiation pattern resulting from the said N alignments according to the elevational direction.

2. Device according to Claim 1, **characterized in that** the radiating sources are formed by patches etched on a substrate forming the said surface of revolution and directly excited by printed lines which are on the same plane as the said patches.

3. Device according to Claim 1, **characterized in that** the radiating surface of each radiating source increases with the distance separating the said source from the coupling point (110, ...117) of the alignment (90, ...97) to which the said source belongs with the said switch.

4. Device according to Claims 1 and 2, **characterized in that** the dimensions of each radiating source are determined such that, along one alignment, it operates at the same predetermined central frequency.

5. Device according to Claims 1 to 4, **characterized in that** one and the same phase shifter (10) is common to several alignments such that it can adjust the phase of several sources.

6. Device according to Claims 1 to 5, **characterized in that** second phase shifters (190, 191, 192, 193) each control an additional phase shift of N fed alignments, the said phase shift varying according to a phase gradient such that each source of N fed alignments is fed in an equiphase manner.

7. Device according to Claims 1 to 6, **characterized in that** the surface of revolution consists of a cone or of a truncated cone.

8. Device according to Claims 1 to 7, **characterized in that**, in addition, it comprises M' second alignments of second radiating sources placed on a second substrate superimposed on the first substrate, the said first and second sources being placed such that they do not face each other, the second alignments of the second radiating sources operating at a central frequency different from that of the first alignments of the first radiating sources.

9. Device according to one of Claims 1 to 8, **characterized in that** at each satellite position, at a given instant, in radioelectric radiation space of the device, has corresponding co-ordinates (N, ΔΦ), where N corresponds to N adjacent alignments fed by the said switch and ΔΦ represents the phase shift introduced by the said first phase shifters to the sources of N alignments.
